# FASCICULE DE BREVET EUROPEEN

(11) **EP 1 122 748 B1**
(45) Date de publication et mention de la délivrance du brevet: **05.05.2010**
(21) Numéro de dépôt: 01400272.9
(22) Date de dépôt: 02.02.2001
(51) Int. Cl.: H01F 7/08

(54) **Dispositif pour contrôler et réduire la vitesse d'impact d'un actionneur électromécanique**
Vorrichtung zur Steuerung und Reduzierung der Aufprallgeschwindigkeit eines elektromechanischen Antriebs
Device controlling and reducing the speed of impact of an electromechanical actuator

(30) Priorité: 02.02.2000 FR 0001321
(43) Date de publication de la demande: 08.08.2001
(73) Titulaire: Peugeot Citroën Automobiles SA, 92200 Neuilly sur Seine (FR)
(72) Inventeur: Morin, Eric, Kremlin-Bicetre (FR)
(74) Mandataire: Ménès, Catherine

(56) Documents cités:
- EP-A- 0 504 806
- DE-A- 19 757 658
- DE-U- 29 700 096
- JP-A- 49 109 859
- PATENT ABSTRACTS OF JAPAN vol. 010, no. 248 (E-431), 26 août 1986 (1986-08-26) & JP 61 077312 A (MATSUSHITA ELECTRIC WORKS LTD), 19 avril 1986 (1986-04-19)
- PATENT ABSTRACTS OF JAPAN vol. 1999, no. 12, 29 octobre 1999 (1999-10-29) & JP 11 191512 A (CKD CORP), 13 juillet 1999 (1999-07-13)
- PATENT ABSTRACTS OF JAPAN vol. 1999, no. 10, 31 août 1999 (1999-08-31) & JP 11 135321 A (MATSUSHITA ELECTRIC WORKS LTD), 21 mai 1999 (1999-05-21)

## Description

La présente invention est relative à un dispositif permettant de contrôler et de réduire la vitesse d'impact d'un actionneur électromécanique contre des butées d'arrêt de l'organe commandé par celui-ci et s'applique plus particulièrement, quoique non exclusivement, à la commande des soupapes d'un moteur à combustion interne.

De manière connue dans la technique, on sait actionner les soupapes d'un moteur de véhicule au moyen d'un ensemble mécanique du type usuellement désigné sous le terme d'arbre à cames, dont la rotation commande le mouvement de ces soupapes pour provoquer leur déplacement relatif vis-à-vis de leur siège, à l'ouverture ou à la fermeture, afin de réaliser l'admission et/ou l'échappement des produits de combustion dans les cylindres de ce moteur.

Pour obtenir un ajustement variable des angles, c'est-à-dire des instants d'ouverture et de fermeture de chaque soupape en fonction des conditions d'utilisation du moteur, en particulier pour optimiser le rendement énergétique de celui-ci, il est également connu d'utiliser, de façon plus perfectionnée, un ensemble électromagnétique associé à chaque tige de soupape.

De manière résumée à ses éléments essentiels, cet ensemble comporte, associés à la tige de soupape, deux enroulements électromagnétiques voisins mais séparés par un entrefer dont la distance est sensiblement égale à la course de la tête de la soupape, la tige étant solidaire d'un plateau transversal en matériau magnétique, logé dans l'entrefer entre les deux enroulements, de sorte que, selon le sens du courant qui traverse alternativement ces derniers, ce plateau soit attiré par l'un ou l'autre, de sorte que la soupape passe de sa position d'ouverture à celle de sa fermeture, le plateau oscillant de part et d'autre d'une position d'équilibre intermédiaire.

La tige de soupape est associée à des ressorts travaillant respectivement et simultanément en compression et en extension ou vice versa selon le cas, en particulier selon le sens de déplacement de la tige de soupape en direction de l'un ou de l'autre des deux enroulements, à l'ouverture ou à la fermeture, l'effet de ces ressorts s'ajoutant à celui de la force d'attraction électromagnétique exercée sur le plateau transversal, créée alternativement par les enroulements.

En jouant sur l'intensité du courant dans les deux enroulements, on peut ainsi, de manière simple, ajuster la vitesse de la tige de soupape dans sa course et la faire varier en fonction des besoins.

Les Figures 1a, 1b et 1c illustrent schématiquement un dispositif connu de ce genre.

Sur ces figures, qui représentent en élévation le dispositif de commande précité, la référence 1 désigne une tige illustrée en position verticale qui comporte à son extrémité inférieure une tête de soupape 2 et à son extrémité opposée une portée d'appui 3 pour un ressort 4, monté entre cette portée et une butée fixe 5.

La tige 1 comporte du côté de la tête de soupape 2 une autre portée d'appui 6 pour un second ressort 7, monté entre cette portée et un guide fixe 8 présentant un alésage traversant 9 dans lequel coulisse, selon un mouvement de va-et-vient, l'extrémité correspondante de la tige 1.

Cette tige est par ailleurs équipée, entre les portées d'appui 3 et 6 des ressorts 4 et 7, d'un plateau transversal 10 qui, si la tige est verticale, s'étend horizontalement, ce plateau étant monté dans un entrefer 11 ménagé entre deux électroaimants, respectivement 12 et 13, chacun de ces électroaimants comportant une culasse 14 en matériau magnétique et un enroulement électrique 15, de sorte que le passage d'un courant dans les enroulements des deux électroaimants provoque sur le plateau 10 un effet d'attraction par l'un de ces électroaimants et de répulsion par l'autre, la tête de soupape 2 oscillant ainsi entre deux positions où le plateau est au contact de l'un ou de l'autre des électroaimants.

La Figure 1a illustre la position d'équilibre de l'ensemble ainsi envisagé, dans laquelle le plateau 10 est sensiblement au milieu de l'entrefer 11 entre les deux électroaimants 12 et 13, la Figure 1b représentant la position où ce plateau s'est déplacé pour être au contact de l'électroaimant 12 et la Figure 1c celle où, à l'inverse, le plateau est appliqué contre l'électroaimant 13.

Au cours des déplacements du plateau 10, de part et d'autre de sa position d'équilibre intermédiaire, les ressorts 4 et 7 se sont respectivement contractés ou étirés, ou inversement, les deux positions atteintes par la tête de soupape, représentées sur les figures 1b et 1c, correspondant pour la première à celle où la soupape est supposée fermée en s'appliquant sur un siège (non représenté) et pour la seconde à celle où la soupape est ouverte.

Le fonctionnement d'un tel ensemble actionneur est relativement simple, les moyens nécessaires pour faire osciller le plateau 10 porté par la tige 1 de part et d'autre de sa position d'équilibre ne présentant pas de difficultés majeures pour être réalisés industriellement.

Toutefois, cet ensemble présente des inconvénients. En effet, lorsqu'on libère le plateau 10 depuis la position illustrée sur la Figure 1b, c'est-à-dire en position de fermeture de la soupape 2, les ressorts 4 et 7 doivent assurer le déplacement de la tige jusqu'à la position opposée du plateau, représentée sur la Figure 1c, ceci aux frottements près de la tige dans l'alésage 9 du guide 8.

L'électroaimant 13 est alors alimenté en courant afin de générer un effort permettant de compenser ces frottements et d'amener le plateau 10 dans sa position finale, soupape 2 ouverte.

Lorsque le plateau 10 est en butée, un courant plus faible traverse encore l'enroulement de l'électroaimant afin d'assurer un effort suffisant pour maintenir les pièces dans cette position, ce courant étant ensuite coupé pour permettre à la tige de soupape d'inverser son mouvement, selon un déplacement symétrique du précédent.

Or, la non reproductibilité des frottements en cours d'utilisation d'un tel actionneur électromécanique, dans un moteur à combustion interne notamment, liée à la température variable de l'ensemble et en particulier de l'huile dans laquelle baignent les pièces correspondantes, huile dont la quantité peut varier, ainsi qu'aux tolérances de fabrication, oblige à surdimensionner l'effort produit par chacun des deux électroaimants à tour de rôle pour assurer le déplacement sûr du plateau jusqu'à l'une ou l'autre de ces deux positions, la tête de soupape étant convenablement amenée en position d'ouverture ou de fermeture.

De ce fait, le plateau est accéléré en fin de course, sa vitesse au moment de l'impact final sur l'électroaimant lorsque la soupape s'ouvre ou se ferme étant relativement élevée, de l'ordre de 1 m/sec. Il en résulte un bruit non négligeable lors du fonctionnement du moteur.

Pour pallier cet inconvénient et réduire le bruit ainsi créé sans modifier la vitesse d'impact, diverses solutions ont déjà été proposées.

Une première possibilité consiste à insonoriser l'environnement mécanique de l'actionneur pour réduire la transmission du bruit vers l'extérieur du capot du moteur, cette solution n'agissant pas sur la cause du problème, tout en alourdissant le véhicule.

Une solution différente dans son principe consiste à diminuer l'effort créé par chacun des électroaimants, en particulier pour ajuster cet effort à la valeur juste nécessaire pour produire une réduction de l'accélération du plateau en fin de course. Cette solution est illustrée notamment dans les documents de brevet DE-A-19623698, DE-C-19735375, US-A-5769043 et EP-B-0662697.

Cette solution est efficace mais difficile à mettre en oeuvre et surtout très coûteuse. Elle nécessite un capteur permettant de connaître de façon précise la position du plateau à chaque instant et un microprocesseur qui calcule et ajuste en permanence le courant dans l'enroulement de l'électroaimant. L'environnement du capteur, du fait de la température et des vibrations, pose des problèmes pour obtenir une mesure fiable et suffisamment rapide, ce qui complique la réalisation de l'asservissement en accroissant de façon rédhibitoire la puissance de calcul nécessaire.

Une dernière solution consiste à accroître l'effort résistant aux déplacements du plateau à la fin de ses mouvements vers l'un ou l'autre des deux électroaimants, afin de diminuer son accélération et de réduire la vitesse d'impact de ce plateau.

Dans ce but, on peut utiliser des bobines électromagnétiques complémentaires pour créer un effort résistant s'exerçant en sens inverse de celui qui provoque l'attraction du plateau. Cette solution est complexe et coûteuse car elle nécessite des enroulements additionnels, en créant des problèmes d'encombrement pour l'actionneur et un accroissement de la consommation électrique pour le véhicule (voir par exemple DE-U-29615396, US-A-5730091 ou WO-A-9810175).

On peut également utiliser un amortisseur du genre notamment butée hydraulique, ce qui nécessite des pièces complémentaires en mouvement et une alimentation spéciale en huile, la butée augmentant les efforts magnétiques à produire pendant la phase où la tête de soupape reste en position d'ouverture ou de fermeture avant d'inverser son déplacement (voir par exemple DE-A-19646938).

De même, l'utilisation d'un ressort supplémentaire, apte à ne produire un effort que pendant la dernière partie du déplacement, si elle est plus simple sur le plan mécanique, présente l'inconvénient d'accroître les efforts proportionnellement à la position du plateau, de sorte que ceux-ci sont les plus élevés lorsque ce plateau est en position finale, la consommation électrique étant augmentée de façon très importante.

La présente invention est relative à un dispositif de contrôle et de limitation de la vitesse d'impact en fin de course d'un actionneur du genre précité, qui s'apparente aux dernières solutions évoquées ci-dessus, en permettant un accroissement de l'effort résistant exercé sur le plateau porté par la tige de la soupape dans l'application plus spécialement considérée, cet effort accru étant créé pendant une partie seulement du déplacement de l'actionneur, dans le but de diminuer sa vitesse juste avant l'instant où il atteint l'une ou l'autre de ses positions finales, à l'ouverture ou à la fermeture de la tête de soupape.

Le DE-A-19646937 illustre un dispositif similaire dans lequel le plateau oscillant porté par la tige de soupape comporte des butées en un matériau élastomère, montées de telle sorte que ces butées fassent partiellement saillie hors du contour apparent du plateau, en direction respectivement de l'un et l'autre des deux électroaimants et en particulier de la culasse rigide de ces derniers.

De ce fait, ces butées élastiques logées, selon le brevet antérieur cité, dans des rainures ouvertes et parallèles, ménagées en regard l'une de l'autre dans les faces opposées du plateau, viennent en contact avec les extrémités de la culasse des électroaimants et procurent un amortissement efficace du mouvement de la tige en fin de course.

Toutefois, cette solution présente encore des inconvénients, en dépit de sa simplicité.

En effet, à partir du moment où les butées élastiques sont montées dans des rainures creusées dans le plateau, il en résulte une diminution de la "section de fer" à cet endroit, c'est-à-dire de la section de métal à travers laquelle passent les lignes du champ magnétique créé par l'électroaimant correspondant.

Notamment, ces lignes de champ ne disposent que d'un passage étroit au niveau des butées, dans la section du plateau qui sépare les deux rainures opposées recevant ces butées dans l'une et l'autre des faces de celui-ci. Dès lors, pour conserver de bonnes performances à l'ensemble, il est nécessaire d'utiliser un courant plus important à la traversée de la bobine de chacun des deux électroaimants ou encore de surdimensionner ces bobines, ce qui est pénalisant.

A noter qu'une solution envisageable pourrait être dans ce cas, pour ne pas diminuer la section de fer, d'éliminer les rainures et de coller ou autrement fixer les butées sur les surfaces opposées du plateau ; cependant, dans ce cas, ces derniers seraient sensiblement alourdis, entraînant les mêmes contraintes que celles évoquées plus haut.

La présente invention concerne un perfectionnement apporté à la réalisation de butées élastiques permettant d'amortir l'impact du plateau en fin de course sur les culasses des deux électroaimants, qui élimine les derniers inconvénients précités.

A cet effet, le dispositif pour contrôler et réduire la vitesse d'impact d'un actionneur, comprenant une tige de commande soumise à un déplacement en va-et-vient selon son axe, cette tige étant solidaire d'un plateau transversal présentant deux faces opposées s'étendant sensiblement perpendiculairement à la tige et se déplaçant dans un entrefer délimité par au moins un électroaimant attirant alternativement le plateau en combinaison avec un effort créé par des ressorts antagonistes agissant sur la tige, le plateau se déplaçant de façon oscillante à partir d'une position d'équilibre intermédiaire entre deux positions finales dans lesquelles il entre en contact avec un électroaimant, se caractérise en ce que, au moins un des électroaimants comporte, en regard du plateau transversal solidaire de la tige, au moins une butée élastique fixée à l'électroaimant et contre laquelle le plateau vient en contact en fin de course pour le freiner dans son déplacement.

Le plus souvent, on utilise deux électroaimants antagonistes. Cependant, on connaît des systèmes n'utilisant qu'un seul électroaimant, le mouvement d'oscillation étant obtenu par une géométrie particulière de son armature.

La solution ainsi proposée met donc en jeu une et de préférence deux butées élastiques, c'est-à-dire une pour chaque sens de déplacement de la soupape, qui sont ici directement associées, non pas au plateau transversal lui-même - ce qui évite tout usinage particulier de celui-ci pour le montage des butées - mais aux électroaimants de commande de l'actionneur, ces butées, du fait de leur écrasement, étant agencées de manière à accroître l'effort résistant qui s'oppose aux déplacements du plateau transversal porté par la tige afin de diminuer la vitesse de ce plateau en fin de course lorsqu'il s'approche de l'une ou l'autre de ses positions finales, à l'ouverture ou à la fermeture de la soupape.

Dans un mode de réalisation préféré de l'invention, chaque électroaimant comporte une culasse métallique comprenant une armature centrale axiale sur laquelle est monté l'enroulement d'une bobine électrique dont les spires s'étendent dans un plan perpendiculaire à l'armature, la butée étant rendue solidaire de la bobine dans la face de celle-ci qui est en regard du plateau transversal.

De préférence, la culasse de chaque électroaimant présente, en section droite, la forme d'un "m", dont le jambage médian constitue l'armature centrale, la bobine montée autour de cette armature étant entourée extérieurement par une carcasse externe parallèle à l'armature centrale et reliée à celle-ci par une armature d'extrémité plane s'étendant perpendiculairement à l'armature centrale contre la face de la bobine opposée à celle qui porte la butée élastique, logée entre l'armature centrale et la carcasse périphérique.

De préférence également, la butée élastique présente une hauteur telle que, avant contact avec le plateau transversal, elle dépasse légèrement le plan d'appui de celui-ci, d'une distance qui dimensionne l'effort résistant freinant la vitesse du plateau en fin de course.

Selon une caractéristique particulière de l'invention, la butée élastique est réalisée sous la forme d'une ou plusieurs bandes continues d'un matériau élastomère.

En variante, la butée est formée d'une pluralité de plots séparés, de préférence régulièrement répartis sur la surface de la bobine autour de l'armature centrale. Selon le cas, les plots séparés peuvent présenter un profil cylindrique, en hyperboloïde régulier ou encore en tronc de cône dans leurs zones d'ancrage sur la bobine électrique, prolongé par une partie cylindrique en saillie externe. D'autres formes particulières pour les butées élastiques pourraient de même être envisagées, sans sortir du cadre de la présente invention.

Selon le cas, la butée élastique est réalisée en un matériau élastomère, du genre caoutchouc naturel ou silicone, propre à générer sous l'effort d'écrasement progressif de celle-ci dû au déplacement du plateau transversal en fin de course, un effort résistant, en partie proportionnel à la position et en partie proportionnel à la vitesse du plateau, cette dernière composante disparaissant automatiquement dans la position finale du plateau lorsque celui-ci s'applique et se "colle" sur la culasse de l'électroaimant.

Dans un mode de réalisation également préféré, la bobine de chaque électroaimant comporte un enroulement électrique noyé dans une résine isolante, la butée étant ancrée et collée à la bobine par l'intermédiaire de cette résine.

Notamment et selon le cas, on peut prévoir de couler la résine autour de l'enroulement électrique de la bobine avant de mettre en place la butée ou, inversement, disposer la butée sur l'enroulement et couler ensuite la résine.

D'autres caractéristiques d'un dispositif établi conformément à l'invention apparaîtront encore à travers la description qui suit de plusieurs exemples de réalisation, donnés à titre indicatif et non limitatif, en référence aux dessins annexés sur lesquels :
- La Figure 2 illustre schématiquement les deux électroaimants de l'actionneur et le plateau transversal oscillant entre eux, avec les butées élastiques contre les bobines de ces électroaimants, avant impact du plateau.
- La Figure 3 représente un des électroaimants de la Figure 2 lorsque le plateau transversal est en fin de course, la butée élastique correspondante étant écrasée entre la bobine et ce plateau.
- Les Figures 4a à 4c illustrent diverses variantes de réalisation et de montage des butées élastiques.

Sur la Figure 2, on retrouve les deux électroaimants, respectivement 12 et 13, décrits en relation avec les Figures 1a à 1c précitées, ces électroaimants comportant chacun une culasse 14 et une bobine électrique 15. Sur cette figure, on a également illustré le plateau transversal 10 monté dans l'entrefer 11 qui sépare les deux électroaimants 12 et 13, ce plateau étant représenté dans sa position d'équilibre, sensiblement en position équidistante des deux électroaimants.

Conformément à l'invention, on associe aux bobines électriques 15 de ces électroaimants, des butées élastiques 16, fixées contre ces bobines dans leurs faces qui sont en regard du plateau 10 oscillant dans l'entrefer 11, ces butées étant dimensionnées de manière à s'écraser partiellement lorsque le plateau, dans la phase terminale de sa course, s'approche de la culasse 14 de l'un ou de l'autre des deux électroaimants 12 ou 13 selon le cas, en procurant un effort résistant qui réduit progressivement la vitesse d'impact.

La Figure 3 illustre l'un des électroaimants précédents, en l'espèce l'électroaimant 12, dans la position correspondante où la butée élastique 16 est partiellement écrasée par le plateau 10 lorsque celui-ci se "colle" sur la culasse 14.

La culasse 14 de chaque électroaimant est de préférence constituée d'une armature centrale 17, entourée d'une carcasse externe 18, ces deux éléments de préférence en tôles feuilletées comme il est d'usage dans un électroaimant classique, étant reliés entre eux par une armature d'extrémité plane 19, la culasse présentant ainsi un profil général en "m".

Dans cet exemple, la culasse 14 a la forme générale d'un parallélépipède rectangle s'étendant perpendiculairement au plan de la Figure 2 ou 3. Plus précisément, l'armature centrale 17 a la forme d'une plaque plane dont on voit la "tranche" sur les Figures 2 et 3 et la carcasse 18 est formée de deux plaques planes 18a et 18b parallèles à l'armature centrale 17.

La bobine électrique 15 de l'électroaimant est cylindrique, logée entre l'armature centrale 17 et la carcasse périphérique 18, ses spires s'étendant sensiblement horizontalement, parallèlement au plateau transversal 10.

La butée élastique 16 est rapportée et fixée contre la face supérieure 20 de la bobine 15, laquelle est disposée légèrement en retrait par rapport aux extrémités supérieures de l'armature centrale 17 et de la carcasse externe 18, contre lesquelles s'applique le plateau 10 comme illustré sur la Figure 3.

Dans l'exemple décrit ici, la butée 16 se compose de deux bandes parallèles 16a et 16b s'étendant perpendiculairement au plan des Figures 2 et 3.

Selon l'invention, la butée élastique 16, au repos, c'est-à-dire lorsque le plateau 10 ne produit pas un effort d'écrasement sur elle, dépasse légèrement hors du contour apparent de l'électroaimant, d'une distance déterminée par construction pour dimensionner l'effort résistant créé par cette butée, pour freiner le plateau transversal en fin de course.

Selon le cas, la butée élastique 16 est réalisée en un matériau élastomère du genre caoutchouc, naturel ou synthétique, de préférence en caoutchouc silicone, lui permettant de bien résister aux conditions ambiantes dans lesquelles travaille l'actionneur, notamment de température et d'atmosphère environnante.

La butée peut se présenter sous la forme d'une ou plusieurs bandes continues, ou bien être constituée de plots séparés, de préférence régulièrement répartis de part et d'autre de l'armature.

Dans l'un et l'autre cas, la section droite de la butée peut être sensiblement carrée comme représenté sur les Figures 2 et 3, ou bien présenter une forme plus complexe comme illustré sur les Figures 4a à 4c, avec une partie ou talon d'ancrage 16c permettant son immobilisation vis-à-vis de la bobine 15 et une partie libre 16d en saillie vers l'extérieur, contre laquelle s'applique le plateau 10 en l'écrasant partiellement.

Ainsi, la butée 16 peut présenter un profil sensiblement en forme d'hyperboloïde (Figure 4a) ou encore avec un talon d'ancrage 16c de forme conique, prolongé par une partie extérieure en saillie 16d de forme cylindrique (Figures 4b et 4c) .

Les spires de l'enroulement électrique de la bobine 15 sont naturellement isolées et de préférence noyées dans une résine, laquelle peut également permettre l'immobilisation de la butée 16 dans la face 20 de cette bobine, la résine pouvant être coulée avant ou après que ne soit mise en place la butée, l'état de surface de la face 20 étant préalablement préparé pour favoriser le collage de la butée, cette opération étant d'autant plus facile à mettre en oeuvre que cette butée ne subit aucun effort latéral en fonctionnement.

On réalise ainsi un dispositif pour le contrôle et la réduction de la vitesse d'impact d'un actionneur de conception très simple, peu coûteux et dont l'industrialistion peut être très aisément maîtrisée lors de la fabrication de cet actionneur.

L'effort résistant dû à la butée est de type viscoélastique, donc est en partie proportionnel à l'écrasement et en partie à la vitesse du plateau, de sorte que cette dernière composante s'annule lorsque celui-ci atteint sa position finale quand il est collé à la culasse métallique de l'électroaimant.

Cette solution présente un avantage sur la mise en oeuvre dans les mêmes conditions d'un simple ressort, l'effort résistant fourni par celui-ci étant cette fois proportionnel à la distance parcourue sous l'effet du plateau et non pas à la vitesse de ce dernier.

Bien entendu, il va de soi que l'invention ne se limite pas à l'exemple de réalisation plus spécialement décrit ci-dessus en référence aux dessins annexés ; elle en embrasse au contraire toutes les variantes. C'est ainsi que, si la description ci-dessus a été faite avec des électroaimants de forme rectangulaire, l'invention s'applique aussi bien à des électroaimants de forme différente, par exemple cylindrique de section circulaire. Par ailleurs, on peut n'utiliser qu'une seule butée si le problème du bruit ne se pose que dans un seul sens de déplacement de la soupape.

## Revendications

1. Dispositif pour contrôler et réduire la vitesse d'impact d'un actionneur électromécanique, comprenant une tige de commande (1) soumise à un déplacement en va-et-vient selon son axe, cette tige étant solidaire d'un plateau transversal (10) présentant deux faces opposées s'étendant sensiblement perpendiculairement à la tige et se déplaçant dans un entrefer (11) délimité par au moins un électroaimant (12, 13), comportant une bobine électrique (15), attirant alternativement le plateau en combinaison avec un effort créé par des ressorts antagonistes (4, 7) agissant sur la tige, le plateau se déplaçant de façon oscillante à partir d'une position d'équilibre intermédiaire entre deux positions finales dans lesquelles il entre en contact avec un électroaimant, **caractérisé en ce qu'**au moins un électroaimant comporte au moins une butée élastique (16) fixée contre la bobine (15), dans sa face en regard du plateau transversal (10) solidaire de la tige, le plateau (10) venant en contact contre la butée élastique (16) en fin de course pour le freiner dans son déplacement.

2. Dispositif selon la revendication 1, **caractérisé en ce que** chaque électroaimant (12, 13) comporte une culasse métallique (14) comprenant une armature centrale axiale (17) sur laquelle est monté l'enroulement d'une bobine électrique (15) dont les spires s'étendent dans un plan perpendiculaire à l'armature, la butée (16) étant rendue solidaire de la bobine dans la face de celle-ci qui est en regard du plateau transversal (10).

3. Dispositif selon l'une des revendications 1 ou 2, **caractérisé en ce que** la culasse (14) de chaque électroaimant (12, 13) présente, en section droite, la forme d'un « m », dont le jambage médian constitue l'armature centrale (17), la bobine montée autour de cette armature étant entourée extérieurement par une carcasse externe (18), parallèle à l'armature centrale et reliée à celle-ci par une armature d'extrémité plane (19) s'étendant perpendiculairement à l'armature centrale contre la face de la bobine opposée à celle qui porte la butée élastique (16), logée entre l'armature centrale et la carcasse périphérique.

4. Dispositif selon l'une des revendications 2 ou 3, **caractérisé en ce que** la butée élastique (16) présente une hauteur telle que, avant contact avec le plateau transversal (10), elle dépasse légèrement le plan d'appui de celui-ci, d'une distance qui dimensionne l'effort résistant freinant la vitesse du plateau en fin de course.

5. Dispositif selon l'une quelconque des revendications 2 à 4, **caractérisé en ce que** la butée élastique (16) est réalisée sous la forme d'une ou plusieurs bandes continues (16a, 16b) en matériau élastomère.

6. Dispositif selon l'une quelconque des revendications 2 à 4, **caractérisé en ce que** la butée élastique (16) est formée d'une pluralité de plots séparés, de préférence régulièrement répartis sur la surface de la bobine (15) autour de l'armature centrale (17).

7. Dispositif selon la revendication 6, **caractérisé en ce que** les plots séparés formant la butée élastique (16) présentent un profil cylindrique, en hyperboloïde régulier ou encore en tronc de cône dans leurs zones d'ancrage (16c) sur la bobine électrique (15), prolongé par une partie cylindrique en saillie externe (16d).

8. Dispositif selon l'une quelconque des revendications 1 à 7, **caractérisé en ce que** la butée élastique (16) est réalisée en un matériau élastomère, du genre caoutchouc naturel ou synthétique, ou silicone.

9. Dispositif selon l'une quelconque des revendications 2 à 8, **caractérisé en ce que** la bobine (15) de chaque électroaimant (12, 13) comporte un enroulement électrique noyé dans une résine isolante, la butée (16) étant ancrée et collée à la bobine par l'intermédiaire de cette résine.

10. Dispositif selon la revendication 9, **caractérisé en ce que** la résine est coulée autour de l'enroulement électrique de la bobine (15) avant de mettre en place la butée (16).

11. Dispositif selon la revendication 9, **caractérisé en ce que** la butée (16) est mise en place sur l'enroulement électrique de la bobine (15) avant coulée de la résine.

## Claims

1. Device for controlling and reducing the impact speed of an electromechanical actuator, including a control rod (1) subjected to a back-and-forth movement along the axis thereof, this rod being integral with a transverse plate (10) having two opposite faces extending substantially perpendicular to the rod and moving in a gap (11) defined by at least one electromagnet (12, 13), including an electric coil (15), alternately attracting the plate in combination with a force created by countersprings (4, 7) acting on the rod, the plate moving in a oscillating manner from an intermediate equilibrium position between two final positions in which it enters into contact with an electromagnet, **characterized in that** at least one electromagnet comprises at least one elastic stop (16) fixed against the coil (15), in the face thereof that is opposite the transverse plate (10) that is integral with the rod, the plate (10) coming into contact against the elastic stop (16) at the end of travel to brake the movement of the plate.

2. Device according to Claim 1, **characterized in that** each electromagnet (12, 13) comprises a metal support assembly (14) including an axial central armature (17) on which is mounted the winding of an electric coil (15), the turns of which extend in a plane that is perpendicular to the armature, the stop (16) being made integral with the coil in the face thereof which is opposite the transverse plate (10).

3. Device according to one of Claims 1 or 2, **characterized in that** the support assembly (14) of each electromagnet (12, 13) has, in the cross section, the shape of a "m", the middle leg of which forms the central armature (17), the coil mounted about this armature being surrounded externally by an outer casing (18), which is parallel with the central armature and connected thereto by a planar end armature (19) extending perpendicular to the central armature against the face of the coil opposite that which bears the elastic stop (16), which is housed between the central armature and the peripheral casing.

4. Device according to one of Claims 2 or 3, **characterized in that** the elastic stop (16) has a height such that, prior to contact with the transverse plate (10), it projects slightly beyond the support plane thereof, by a distance which determines the dimensions of the resisting force braking the speed of the plate at the end of travel.

5. Device according to any one of Claims 2-4, **characterized in that** the elastic stop (16) is produced in the form of one or more continuous strips (16a, 16b) made of elastomer material.

6. Device according to any one of Claims 2-4, **characterized in that** the elastic stop (16) is formed from a plurality of separate blocks, that are preferably evenly distributed on the surface of the coil (15) about the central armature (17).

7. Device according to Claim 6, **characterized in that** the separate blocks forming the elastic stop (16) have a cylindrical profile, as a regular hyperboloid or truncated cone in the areas (16c) thereof for anchoring on the electric coil (15), that is extended by an outwardly projecting cylindrical part (16d).

8. Device according to any one of Claims 1-7, **characterized in that** the elastic stop (16) is produced from an elastomer material, of the natural or synthetic rubber, or silicone type.

9. Device according to any one of Claims 2-8, **characterized in that** the coil (15) of each electromagnet (12, 13) comprises an electric winding embedded in an insulating resin, the stop (16) being anchored and stuck to the coil by means of this resin.

10. Device according to Claim 9, **characterized in that** the resin is cast about the electric winding of the coil (15) before installing the stop (16).

11. Device according to Claim 9, **characterized in that** the stop (16) is installed on the electric winding of the coil (15) before casting the resin.

## Patentansprüche

1. Vorrichtung zur Überwachung und Reduzierung der Aufprallgeschwindigkeit eines elektromechanischen Antriebs, der eine Steuerstange (1) enthält, die einer Hin- und Herbewegung gemäß ihrer Achse unterworfen wird, wobei diese Stange fest mit einer Querplatte (10) mit zwei gegenüberliegenden Seiten verbunden ist, die sich im Wesentlichen lotrecht zur Stange erstreckt und sich in einem Luftspalt (11) bewegt, der von mindestens einem eine Elektrospule (15) aufweisenden Elektromagnet (12, 13) begrenzt wird, der die Platte abwechselnd in Kombination mit einer Kraft anzieht, die von auf die Stange einwirkenden gegenwirkenden Federn (4, 7) erzeugt wird, wobei die Platte sich ausgehend von einer Zwischengleichgewichtsstellung zwischen zwei Endstellungen schwingend verschiebt, in denen sie mit einem Elektromagnet in Kontakt kommt, **dadurch gekennzeichnet, dass** mindestens ein Elektromagnet mindestens einen elastischen Anschlag (16) aufweist, der an der Spule (15) auf ihrer Seite gegenüber der fest mit der Stange verbundenen Querplatte (10) befestigt ist, wobei die Platte (10) am Hubende gegen den elastischen Anschlag (16) in Kontakt kommt, um ihre Verschiebung zu bremsen.

2. Vorrichtung nach Anspruch 1, **dadurch gekennzeichnet, dass** jeder Elektromagnet (12, 13) ein metallisches Joch (14) aufweist, das einen axialen zentralen Anker (17) enthält, auf den die Wicklung einer Elektrospule (15) montiert ist, deren Windungen sich in einer Ebene lotrecht zum Anker erstrecken, wobei der Anschlag (16) mit der Spule auf deren Seite fest verbunden ist, die der Querebene (10) gegenüber liegt.

3. Vorrichtung nach einem der Ansprüche 1 oder 2, **dadurch gekennzeichnet, dass** das Joch (14) jedes Elektromagnets (12, 13) im Querschnitt die Form eines "m" hat, dessen mittlerer Schenkel den zentralen Anker (17) bildet, wobei die um diesen Anker montierte Spule außen von einem Außenkörper (18) parallel zum zentralen Anker und mit diesem durch einen ebenen Endanker (19) verbunden umgeben ist, der sich lotrecht zum zentralen Anker gegen die Seite der Spule entgegengesetzt zu derjenigen erstreckt, die den elastischen Anschlag (16) trägt, der zwischen dem zentralen Anker und dem Umfangskörper eingesetzt ist.

4. Vorrichtung nach einem der Ansprüche 2 oder 3, **dadurch gekennzeichnet, dass** der elastische Anschlag (16) eine solche Höhe aufweist, dass er vor dem Kontakt mit der Querplatte (10) leicht über deren Auflageebene um einen Abstand vorsteht, der die Widerstandskraft bemisst, die die Geschwindigkeit der Platte am Hubende bremst.

5. Vorrichtung nach einem der Ansprüche 2 bis 4, **dadurch gekennzeichnet, dass** der elastische Anschlag (16) in Form eines oder mehrere durchgehender Bänder (16a, 16b) aus Elastomermaterial hergestellt wird.

6. Vorrichtung nach einem der Ansprüche 2 bis 4, **dadurch gekennzeichnet, dass** der elastische Anschlag (16) von mehreren getrennten Kontaktstücken geformt wird, die vorzugsweise gleichmäßig auf der Fläche der Spule (15) um den zentralen Anker (17) herum verteilt sind.

7. Vorrichtung nach Anspruch 6, **dadurch gekennzeichnet, dass** die den elastischen Anschlag (16) bildenden, getrennten Kontaktstücke ein zylindrisches Profil, ein gleichmäßiges Hyperboloid- oder auch Kegelstumpfprofil in ihren Verankerungsbereichen (16c) auf der Spule (15) aufweisen, das durch einen nach außen vorstehenden zylindrischen Bereich (16d) verlängert wird.

8. Vorrichtung nach einem der Ansprüche 1 bis 7, **dadurch gekennzeichnet, dass** der elastische Anschlag (15) aus einem Elastomermaterial von der Art natürlicher oder synthetischer Kautschuk oder Silicon hergestellt wird.

9. Vorrichtung nach einem der Ansprüche 2 bis 8, **dadurch gekennzeichnet, dass** die Spule (15) jedes Elektromagnets (12, 13) eine elektrische Wicklung aufweist, die in ein Isolierharz eingebettet ist, wobei der Anschlag (16) mittels dieses Harzes verankert und auf die Spule geklebt wird.

10. Vorrichtung nach Anspruch 9, **dadurch gekennzeichnet, dass** das Harz vor dem Einsetzen des Anschlags (16) um die elektrische Wicklung der Spule (15) herum gegossen wird.

11. Vorrichtung nach Anspruch 9, **dadurch gekennzeichnet, dass** der Anschlag (16) vor dem Gießen des Harzes auf der elektrischen Wicklung der Spule (15) aangeordnet wird.
